# EUROPÄISCHE PATENTSCHRIFT

(11) **EP 0 569 936 B1**
(45) Veröffentlichungstag und Bekanntmachung des Hinweises auf die Patenterteilung: **11.09.1996**
(21) Anmeldenummer: 93107649.1
(22) Anmeldetag: 11.05.1993
(51) Int. Cl.: B65B 61/06, B26D 5/02

(54) **Verpackungsmaschine mit einer Schneideinrichtung**
Packaging machine with a cutting device
Machine d'emballage avec dispositif de coupe

(30) Priorität: 15.05.1992 DE 4216207
(43) Veröffentlichungstag der Anmeldung: 18.11.1993
(73) Patentinhaber: MULTIVAC SEPP HAGGENMÜLLER KG, D-87787 Wolfertschwenden (DE)
(72) Erfinder: Ehrmann, Elmar, W-8944 Grönenbach (DE)
(74) Vertreter: Prüfer, Lutz H., Dipl.-Phys.

(56) Entgegenhaltungen:
- US-A- 2 130 618
- US-A- 3 574 291

## Beschreibung

Die Erfindung betrifft eine Verpackungsmaschine mit einer Schneideinrichtung nach dem Oberbegriff des Patentanspruches 1.

Bei einer verpackungsmaschine mit einer Schneideinrichtung wird in bekannter Weise das Widerlager bis zur Ebene der zu trennenden Folie bewegt und dann arretiert. In dieser arretierten Stellung greift das auf der gegenüberliegenden Seite der Folienbahn liegende Messer ein und trennt die Folienbahn in Zusammenwirken mit dem Widerlager durch. Dabei treten unerwünschte Biegekräfte auf, die das Schneideergebnis nachteilig beeinflussen.

Aus der US-A-3 574 291 ist eine Verpackungsmaschine mit einer Schneideinrichtung nach dem Oberbegriff des Patentanspruches 1 bekannt.

Aufgabe der Erfindung ist es, die Verpackungsmaschine der eingangs beschriebenen Art so abzuwandeln, daß die Schneideinrichtung derart verbessert wird, daß der beschriebene Nachteil vermieden wird. Diese Aufgabe wird durch eine im Patentanspruch 1 gekennzeichnete Verpackungsmaschine gelöst.

Weitere vorteilhafte Merkmale und Zweckmäßigkeiten der Erfindung ergeben sich aus der Beschreibung eines Ausführungsbeispieles anhand der Figuren. Von den Figuren zeigen:
- Fig. 1: Eine Seitenansicht einer Verpackungsmaschine mit weggelassener Seitenabdeckung und
- Fig. 2: eine Seitenansicht, einer Schneideinrichtung für eine solche Verpackungsmaschine, teilweise in geschnittener Darstellung.

Die Verpackungsmaschine weist einen Maschinenrahmen 1 und nacheinander angeordnet eine Formstation 2, eine Evakuier- und Versiegelungsstation 3 und eine Schneideinrichtung 4 auf. In der Verpackungsmaschine wird eine Folienbahn 5 von der Eingangsseite in die Maschine eingeführt. In der Formstation werden aus der Folienbahn Behälter geformt. Diese werden nach dem Befüllen in der Evakuier- und Versiegelungsstation versiegelt und schließlich mittels der Schneideinrichtung 4 voneinander getrennt.

Die Schneideinrichtung umfaßt eine unterhalb der Folienbahn 5 angeordnete Kolben-Zylindereinrichtung 6, die sich im wesentlichen in vertikaler Richtung erstreckt und die einen Zylinder 7 und einen nach oben sich erstreckenden Kolben 8 aufweist. Das obere freie Ende des Kolbens ist als das eigentliche Widerlager 9 für das Messer 12 ausgebildet und besitzt eine Auflagefläche für die Folienbahn 5 mit einem Eintauchschlitz 10 für das Messer 12. Die Kolben-Zylindereinrichtung 6 ist mit einer nicht gezeigten Druckluftquelle verbunden. Die Kolben-Zylindereinrichtung ist so ausgebildet, daß das Widerlager bei Anliegen der dem Zylinder zugeführten Druckluft gerade bis auf die Unterseite der Folienbahn gelangt.

Die Messereinrichtung 11 umfaßt ein Schneidmesser 12, welches unmittelbar oberhalb der Folienbahn 5 und auf der dem Widerlager gegenüberliegenden Stelle liegt. Das eigentliche Messer 12 ist mit einem pneumatik betriebenen Antrieb verbunden, mit Hilfe dessen das Messer zum Schneiden durch die Folienbahn 5 hindurch in den Eintauchschlitz 10 bewegbar und in die zurückgezogene Stelle zurückführbar ist.

Die Kolbenstange 8 weist einen sich senkrecht zu ihrer Achse erstreckenden Schlitz 13 auf. Es ist ein Keil 14 vorgesehen, der in der Richtung senkrecht zur Achse des Kolbens, also in waagerechter Richtung verschiebbar gelagert ist und der auf einer Seite mit einer den Keil in seiner Führung bewegenden Antriebseinrichtung 15 derart verbunden ist, daß der Keil zwischen der in Fig. 2 gezeigten zurückgezogenen Stellung und einer Stellung, bei der der Keil in den Schlitz 13 hinein bewegt ist, hin- und herbewegbar ist. Die Kolbeneinrichtung weist eine Markierung auf. Es ist ein Sensor 17 so angeordnet, daß er die Markierung erfaßt, wenn das Widerlager gerade in der oben beschriebenen ausgefahrenen Stellung ist. Der Ausgang des Sensors ist mit einem Eingang einer Steuerung 18 verbunden. Ein Ausgang der Steuerung ist mit dem Steuereingang der Antriebseinrichtung 15 verbunden. Die schiefe Ebene des Keiles 13 ist so gewählt, daß das dickere Ende des Keiles auf der mit dem Antrieb verbundenen Seite liegt.

Im Betrieb befindet sich der Keil 14 zunächst in der zurückgezogenen Stellung derart, daß die Kolbenstange unbehindert von dem Keil aus ihrer abgesenkten Stellung in die oben beschriebene und in Fig. 2 gezeigte Stellung unmittelbar an der Folienbahn bewegbar ist. Sobald der Sensor 17 durch Erfassen der Markierung feststellt, daß diese Stellung erreicht ist, wird über die Steuerung 18 die Antriebseinrichtung 15 eingeschaltet, wodurch der Keil in den Schlitz bewegt und damit eine zusätzliche mechanische Kraft in Richtung auf die Folienbahn ausgeübt wird, so daß diese um ein kleines Stück nach oben vorgespannt wird. Der Keil bleibt dann arretiert, bis der eigentliche Schneidvorgang durch Eintauchen des Messers 12 erfolgt ist. Dabei wird die dabei entstehende Kraft nicht auf die Kolben-Zylindereinrichtung sondern auf den Keil beziehungsweise das diesen tragene Widerlager 19 übertragen.

## Patentansprüche

1. Verpackungsmaschine mit einer Schneideinrichtung (4), bei der ein Widerlager (9) und ein Messer (12) auf gegegnüberliegenden Seiten einer zu trennenden Packungsmaterialbahn (5) angeordnet sind, wobei das Widerlager (9) zum Bewegen bis zur Folienbahn (5) mit einer pneumatisch betriebenen Kolben-Zylinder-Einrichtung (6) verbunden ist,
dadurch gekennzeichnet, daß die Kolben-Zylinder-Einrichtung (6) mit einem an dem Kolben (8) angreifenden Element (14) verbunden ist welches über einen von eine Steurerung (18) angesteuerten Antrieb (15) so bewegbar ist, daß der Kolben (8) durch dieses Element (14) bei Erreichen einer durch das Beaufschlagen des Zylinders (7) mit Druckluft erreichten Endstellung um ein weiteres Stück gegen das Messer (12) bewegt und die Kolbenstange (8) dann zum Schneiden in ihrer Stellung verriegelt wird.

2. Verpackungsmaschine mit einer Schneideinrichtung nach Anspruch 1,
dadurch gekennzeichnet, daß bei der mittels des Elementes (14) erreichten Endstellung eine Kraft ausgeübt wird, die höher ist als die von der Kolben-Zylindereinrichtung (6) aufbringbare Kraft.

3. Verpackungsmaschine mit einer Schneideinrichtung nach Anspruch 1 oder 2, dadurch gekennzeichnet,
daß die Verpackungsmaschine zunächst eine Bahn von zusammenhängenden Packungen herstellt,
die Kolben-Zylindereinrichtung (6) zum periodischen Bewegen des Widerlagers (9) aus einer zurückgezogenen Stellung in die erste Stellung bis zur Folienbahn vorgesehen ist, und eine Verriegelungseinrichtung zum Verriegeln der Kolbenstange (8) in der Schneidstellung mittels des an ihr angreifenden Elementes (14) vorgesehen ist, wobei
die Kolbenstange (8) das Widerlager (9) trägt und das Element (14) an der Kolbenstange (8) angreift, wobei das Element (14) so ausgebildet ist und über den von der Steuerung (18) angesteuerten Antrieb (15) so bewegbar ist, daß die Kolbenstange (8) beim Erreichen der durch das Beaufschlagen des Zylinders (7) mit Druckluft erreichten ersten Stellung durch das Element (14) um ein weiteres Stück gegen das Messer in eine zweite Stellung bewegt und die Kolbenstange (8) dann durch das Element (14) zum Schneiden in dieser zweiten Stellung verriegelt wird, worauf das Messer (12) zum Schneiden betätigt wird.

## Claims

1. Packaging machine with a cutting device (4),
wherein an abutment (9) and a knife (12) are arranged on opposite sides of a packaging material web (5),
said abutment (9) being connected to a pneumatically driven piston-cylinder-device (6) for moving up to the foil web (5),
characterized in that
the piston cylinder device (6) is connected to an element (14) engaging with the piston (8),
the element (14) being movable by a drive (15) controlled by a control system (18) such
that the piston (8) is moved a further distance towards the knife (12) by this element (14) when reaching an end position by applying compressed air to the cylinder (7), and then the piston rod (8) is latched in its position for cutting.

2. Packaging machine with a cutting device according to claim 1,
characterized in that
in the end position reached by means of the element (14) a force is applied which is larger than the force providable by the piston cylinder device (6).

3. Packaging machine with a cutting device according to claim 1 or 2,
characterized in that
firstly the packaging machine produces a web of connected packages,
the piston cylinder device (6) is provided for a periodical motion of the abutment (9) from a retracted position into the first position up to the foil web, and
a latching device is provided for latching the piston rod (8) in the cutting position by means of the element (14) engaging therewith,
the piston rod (8) carrying the abutment (9) and engaging the element (14) at the piston rod (8), the element (14) being designed such and movable through the drive (15) controlled by the control system (18) such that the piston rod (8) is moved by the element (14) by a further distance towards the knife into a second position when reaching the first position by applying compressed air to the cylinder (7) and that the piston rod (8) is latched by the element (14) for cutting in the second position, whereafter the knife (12) is operated for cutting.

## Revendications

1. Machine d'emballage avec un dispositif de coupe (4) dans lequel un contre-appui (9) et un couteau (12) sont disposés sur des côtés opposés d'une bande de matériau d'emballage (5) à découper, le contre-appui (9) étant relié, en vue du déplacement jusqu'à la bande de feuille (5), avec un vérin pneumatique (6), caractérisée en ce que le vérin (6) est relié à un élément (14) qui se met en prise sur le piston et qui peut être déplacé par un entraînement (15) contrôlé par une commande (18), de telle sorte que le piston (8) soit déplacé davantage vers le couteau (12) par cet élément (14) lorsqu'il atteint une position finale sous l'effet de l'application d'air comprimé au cylindre (7), et la tige de piston (8) peut alors être verrouillée dans sa position pour la découpe.

2. Machine d'emballage avec un dispositif de coupe selon la revendication 1, caractérisée en ce que dans la position finale atteinte au moyen de l'élément (14), une force supérieure à la force que peut appliquer le vérin (6) est exercée.

3. Machine d'emballage avec un dispositif de coupe selon la revendication 1 ou 2, caractérisée en ce que la machine d'emballage produit d'abord un train d'emballage réunis entre eux,
le vérin (6) est conçu en vue d'un déplacement périodique du contre-appui (9) d'une position rétractée vers la première position près de la bande de feuille, et
il est prévu un dispositif de verrouillage pour le verrouillage de la tige de piston dans la position de coupe au moyen de l'élément (14) qui se met en prise dessus,
la tige de piston (8) portant le contre-appui (9) et l'élément (14) se mettant en prise sur la tige de piston (8), l'élément (14) étant conçu de telle sorte et pouvant être déplacé par l'entraînement (15) contrôlé par la commande (18) de telle sorte que la tige de piston (8) est déplacée davantage par l'élément (14) vers le couteau dans une deuxième position lorsqu'elle atteint une première position grâce à l'application d'air comprimé au cylindre (7), et la tige de piston (8) peut être verrouillée par l'élément (14) dans cette deuxième position pour la coupe, le couteau (12) étant ensuite actionné en vue de la coupe.
